# NEUE EUROPÄISCHE PATENTSCHRIFT

(11) **EP 1 691 081 B2**
(45) Veröffentlichungstag und Bekanntmachung des Hinweises auf die Entscheidung über den Einspruch: **19.11.2014**
(45) Hinweis auf die Patenterteilung: 03.03.2010
(21) Anmeldenummer: 06000600.4
(22) Anmeldetag: 12.01.2006
(51) Int. Cl.: F04D 25/16

(54) **Mehrstufiger Turbokompressor**
Multistage turbocompressor
Turbocompresseur multietage

(30) Priorität: 19.01.2005 DE 102005002702
(43) Veröffentlichungstag der Anmeldung: 16.08.2006
(73) Patentinhaber: MAN Diesel & Turbo SE, 86224 Augsburg (DE)
(72) Erfinder: Rodehau, Michael, 46149 Oberhausen (DE); Thieme, Klaus, 46119 Oberhausen (DE); Andres, Wulf-Dirk, 58057 Hagen (DE)

(56) Entgegenhaltungen:
- DE-A1- 2 413 674
- DE-U1- 9 201 858
- GB-A- 967 091
- GB-A- 2 321 502

## Beschreibung

Die Erfindung betrifft einen mehrstufigen Turbokompressor, der als Getriebekompressor mit einem integrierten Getriebe ausgelegt ist, mit den Merkmalen des Oberbegriffes des Anspruches 1.

Bekannte Getriebekompressoren (DE 974 418, EP 0 440 902 B1, EP 1 302 668 A1) sind durch ein Großrad gekennzeichnet, das mit mehreren Ritzeln in Eingriff steht. Auf den Ritzeln sind jeweils ein oder zwei Kompressorstufen befestigt. Die Ritzel umgeben das Großrad, das direkt angetrieben wird, indem die Welle des Großrades mit der Antriebswelle gekoppelt ist. Eine andere Möglichkeit der Ankopplung des Antriebsaggregates an den Getriebekompressor kann über ein Antriebsritzel erfolgen, das ebenso wie die Ritzel der Kompressorstufen mit dem Großrad in Eingriff steht. Bedingt durch den Aufbau eines Getriebekompressors wird das Antriebsritzel unterhalb des Großrades angeordnet. Ein derartiger Getriebekompressor erfordert einen Höhenversatz in der Aufstellung, da die Welle des Großrades und die Welle des Antriebsaggregates um einen Betrag auseinander liegen, der sich aus der Summe aus dem Radius des Großrades und dem Radius des Antriebsaggregates ergibt. Dadurch wird ein zusätzlicher Bauraum benötigt.

Aus der DE 24 13 674 A1 ist ein gattungsgemäßer radialer mehrstufiger Turboverdichter 10 bekannt, der als Getriebekompressor mit einem integrierten Getriebe ausgelegt ist. Das Getriebe weist ein Getriebegehäuse 14 auf, das von einer Innenwand 22 und einer Außenwand oder Abdeckplatte 24 begrenzt ist. Innerhalb der Wände des Getriebegehäuses 14 befindet sich ein Antriebsrad 26 mit einem Rad 30 eines ersten Kompressorgehäuses 16 und mit einem Leerlaufrad 28 in Eingriff. Dabei sind das Antriebsrad 26 mit dem Rad 30 des ersten Kompressorgehäuses 16 und mit dem Leerlaufrad 28 in einer schrägen Ebene angeordnet. Das Leerlaufrad 28 befindet sich mit Rädern 32 und 32' eines zweiten bzw. dritten Kompressorgehäuses 18 bzw. 20 in Eingriff. Das Antriebsrad 26 ist auf einer Welle 34 befestigt, die ein Anschlussende 36 aufweist, das aus der Außenwand oder Abdeckplatte 24 hervorsteht. An das Anschlussende 36 kann eine Antriebseinheit angeschlossen werden, um ein antreibendes Drehmoment auf die verschiedenen Räder zu übertragen.

Aus der GB 967 091 ist ein dreistufiger Radialkompressor bekannt, bei dem ein Ritzel von den drei Ritzeln 32 oder 33 oder 34 der Kompressorstufen als Antrieb durch eine Dampfturbine 30 dient. Um einen kompakten Aufbau der Dampfturbine mit kleinsten Abmessungen zu erreichen, liegt der wesentliche Vorteil einer solchen Anordnung darin, dass die Dampfturbine eine geeignete Verbindung mit einer der vorhandenen Ritzelwellen erlaubt, deren vorgesehene Umlaufgeschwindigkeit am besten mit der Umlaufgeschwindigkeit der Welle des Rotors der Dampfturbine zusammenpasst.

Die der Erfindung zugrundeliegende Aufgabe besteht darin, einen mehrstufigen Turbokompressor mit einem integrierten Getriebe so zu gestalten, dass eine raumsparende Anordnung eines aus mindestens einem Turbokompressor und Antriebsaggregat bestehenden Maschinenstranges erreicht wird, der keinen Höhenversatz aufweist und vielseitig zu verwenden ist.

Die Aufgabe wird bei einem gattungsgemäßen Turbokompressor mit integriertem Getriebe erfindungsgemäß durch die kennzeichnenden Merkmale des Anspruches 1 gelöst. Vorteilhafte Ausgestaltungen der Erfindung sind Gegenstand der Unteransprüche.

Mit Hilfe des erfindungsgemäß gestalteten mehrstufigen Turbokompressors lässt sich ein Maschinenstrang aufbauen, in dem für den Turbokompressor und das Antriebsaggregat eine gemeinsame Mittelebene vorhanden ist. Wird dieser Maschinenstrang durch weitere Aggregate, wie beispielsweise einen Motor/Generator und/oder einen Expander erweitert, so besteht die gemeinsame Mittelebene auch für die zusätzlichen Aggregate. Durch die gemeinsame Mittelebene wird ein Höhenversatz im dem Grundrahmen, auf dem die Aggregate aufgestellt sind, sowie in dem Fundamenttisch (Stahlgerüst oder Beton) des Maschinenstranges vermieden. Das umbaute Volumen des Maschinenstranges wird geringer, wodurch die Herstellung, der Transport, der Betrieb und die Wartung des Maschinenstranges einfacher und kostengünstiger werden. Der Bau von größeren Kompressoren wird möglich, da der für die Kompressorgehäuse notwendige Platz vergrößert wird. Schließlich wird die mechanische Belastung einzelner Bauteile, wie das Antriebsritzel, die Lager und das Getriebegehäuse reduziert.

Ein Ausführungsbeispiel der Erfindung ist in der Zeichnung dargestellt und wird im Folgenden näher erläutert. Es zeigen:
- Fig. 1: Seitenansicht eines Maschinenstranges,
- Fig. 2: die Draufsicht auf Fig. 1 und
- Fig. 3: in perspektivischer Darstellung das Getriebe eines in den Maschinenstrang gemäß Fig. 1 eingefügten Turbogetriebekompressors.

Der in Fig. 1 dargestellte Maschinenstrang ist Teil einer chemischen Anlage zur Behandlung und Weiterverarbeitung von Gasen. Ein solcher Maschinenstrang besteht aus einem Antriebsaggregat 1 und einem Getriebekompressor 2. Je nach der Art der chemischen Anlage kann der Maschinenstrang noch einen Motor/Generator 3 und einen Expander 4 umfassen. Die einzelnen Aggregate sind miteinander gekuppelt und auf einem Grundrahmen, dem Maschinentisch 5 montiert, der auf einem Beton- oder Stahlfundament ruht. Unterhalb des Maschinentisches 5 befinden sich mehrere Kühler, ein Kondensator und weitere für den Betrieb der Anlage notwendige Apparate.

Das Antriebsaggregat 1 ist vorzugsweise als Dampfturbine ausgebildet, deren Abtriebswelle mit der Antriebswelle 6 des nachfolgenden Getriebekompressors 2 verbunden ist. Der Getriebekompressor 2 ist ein mehrstufiger Turbokompressor mit integriertem Getriebe und dient zur Verdichtung eines Gases.

Der Getriebekompressor 2 nach Fig. 3 umfasst ein Gehäuse 7, in dem ein Antriebsritzel 8, ein Großrad 9 und weitere Ritzel 10, 14, 15 angeordnet sind. Das Antriebsritzel 8 ist auf der Antriebswelle 6 befestigt, die in dem Gehäuse 7 des Getriebekompressors 2 gelagert ist. Das Antriebsritzel 8 steht auf einer Seite mit einem ersten Ritzel 10 in Eingriff, das auf einer ersten Ritzelwelle 11 drehfest befestigt ist. Die erste Ritzelwelle 11 trägt auf ihrem einen Ende ein Laufrad, das in dem Spiralgehäuse 12 eines Kompressors umläuft, der die erste Kompressorstufe I des mehrstufigen Getriebekompressors 2 darstellt.

Das Antriebsritzel 8 steht auf der dem ersten Ritzel 10 abgewandten Seite mit dem Großrad 9 in Eingriff, das auf einer in dem Gehäuse 7 gelagerten Welle 13 drehfest befestigt ist. Die über das Antriebsritzel 8 eingeleitete Leistung des Antriebsaggregates 1 wird gleichzeitig an das Großrad 9 und das erste, zu der ersten Kompressorstufe I gehörende Ritzel 10 abgegeben.

Das Großrad 9 steht mit einem zweiten Ritzel 14 und einem dritten Ritzel 15 in Eingriff, die jeweils auf einer zweiten und einer dritten in dem Gehäuse 7 gelagerten Ritzelwelle 16, 17 drehfest befestigt sind. Die zweite Ritzelwelle 16 trägt an ihren Enden die Laufräder einer zweiten und einer dritten Kompressorstufe II, III. Die dritte Ritzelwelle 17 trägt an ihren Enden die Laufräder einer vierten und einer fünften Kompressorstufe IV, V mit den Spiralgehäusen 18, 19. Alle Kompressorstufen sind auf den entsprechenden Ritzelwellen fliegend gelagert.

Die Antriebswelle 6, die erste Ritzelwelle 11, die zweite Ritzelwelle 16 und die Welle 13 des Großrades 9 liegen in derselben horizontalen Ebene 20. Die dritte Ritzelwelle 17 liegt oberhalb dieser Ebene 20. In der Darstellung der Fig. 3 befindet sich in Bezug auf das Großrad 9 das Antriebsritzel 8 in der 9-Uhr-Stellung, das zweite Ritzel 14 in der 3-Uhr-Stellung und das dritte Ritzel 15 in der 12-Uhr-Stellung. In Bezug auf das Antriebsritzel 8 befindet sich das erste Ritzel 10 in der 9-Uhr-Stellung und das Großrad 9 in der 3-Uhr Stellung.

Das Kernstück des Maschinenstranges sind der Getriebekompressor 2 und die Dampfturbine als Antriebsaggregat 1. Der Motor/Generator 3 und der Expander 4 sind Komponenten, die je nach der Art des chemischen Prozesses zusammen oder einzeln auch weggelassen werden können. Ist ein Motor/Generator 3 installiert, so wird er entweder direkt oder über ein Getriebe mit der Welle 13 des Großrades 9 verbunden.

Der Maschinenstrang kann mit der Dampfturbine als Antriebsaggregat 1 gestartet werden, sofern Dampf vorhanden ist. Der Motor (Motor/Generator 3 in Motorschaltung) übernimmt dann den Antrieb des Maschinenstranges ab der Synchrondrehzahl des Motors. Der Expander 4 gibt erst Leistung ab, wenn der chemische Prozess in Gang gekommen ist und das Abgas oder der Abdampf aus dem Prozess den Expander 4 antreibt. Der Expander 4 kann auch mit Luft betrieben werden, die der Getriebekompressor 2 verdichtet hat, so dass ein Teil der Energie zurückgewonnen werden kann.

Der Maschinenstrang kann auch mit dem Motor (Motor/Generator 3 in Motorschaltung) gestartet werden. Wenn infolge des ablaufenden chemischen Prozesses nach dem Start erst einmal Dampf erzeugt wird, dann treibt die Dampfturbine als Antriebsaggregat 1 den Maschinenstrang weiter an.

Fehlt der Expander 4, und ist nur ein Generator (Motor/Generator 3 in Generatorschaltung) installiert, dann gibt die Dampfturbine als Antriebsaggregat 1 soviel Leistung ab, dass der Getriebekompressor 2 betrieben und die Zusatzleistung als elektrische Energie vom Generator ins Netz eingespeist werden kann.

## Patentansprüche

1. Mehrstufiger Turbokompressor, der als Getriebekompressor (2) mit einem integrierten Getriebe ausgelegt ist, das ein zentrales Großrad (9) mit einer Welle (13) umfasst, das mit mehreren Ritzeln (14, 15) in Eingriff steht, wobei jedes Ritzel (14, 15) drehfest auf einer Ritzelwelle (16, 17) angebracht ist und auf den Enden der jeweiligen Ritzelwellen ein Laufrad einer Kompressorstufe (II, III, IV, V) angeordnet ist und wobei ein Antriebsritzel (8), das drehfest auf einer mit einem Antriebsaggregat (1) verbundenen Antriebswelle (6) angebracht ist, mit dem Großrad (9) und einem auf einer Ritzelwelle (11) angebrachten Ritzel (10) einer ersten Kompressorstufe (I) in Eingriff steht,
**dadurch gekennzeichnet, dass**
die Antriebswelle (6), die erste Ritzelwelle (11), die zweite Ritzelwelle (16) der zweiten und dritten Kompressorstufe (II, III), die Welle (13) des Großrades (9) in derselben horizontalen Ebene (20) und die dritte Ritzelwelle (17) der vierten und fünften Kompressorstufe (IV, V) oberhalb dieser Ebene (20) angeordnet sind.

2. Turbokompressor nach Anspruch 1,
**dadurch gekennzeichnet, dass**
das Antriebsaggregat (1) als Dampfturbine ausgebildet und zusammen mit dem Getriebekompressor (2) in einem Maschinenstrang angeordnet ist und dass die Achse des Antriebsaggregates (1) und die Achse des Großrades (9) des Getriebekompressors (2) in derselben horizontalen Ebene (20) angeordnet sind.

3. Turbokompressor nach Anspruch 2,
**dadurch gekennzeichnet, dass**
der Getriebekompressor (2) in einem Maschinenstrang zwischen dem als Dampfturbine ausgebildeten Antriebsaggregat (1) auf der einen Seite und einem mit einem Expander (4) verbundenen Motor/Generator (3) auf der andere Seite angeordnet ist und dass die Achse des Antriebsaggregates (1), des Großrades (9) des Getriebekompressors (2), des Motors/Generators (3) und des Expanders (4) in derselben horizontalen Ebene (20) angeordnet sind.

## Claims

1. Multiple-stage turbo-compressor which is designed as gear-type compressor (2) with an integrated gear unit which comprises a central large wheel (9) with a shaft (13) which meshes with several pinions (14, 15) wherein each pinion (14, 15) is placed torsion-proof on a pinion shaft (16, 17) and an impeller of a compressor stage (II, III, IV, V) is arranged on the ends of the respective pinion shafts and wherein driving pinion (8), which is placed torsion-proof on driving shaft (6) connected with driving unit (1), is meshing with large wheel (9) and pinion (10) of a first compressor stage (I) placed on pinion shaft (11),
**characterized in that**
the driving shaft (6), the first pinion shaft (11), the second pinion shaft (16) of the second and third compressor stage (II, III), and the shaft (13) of the large wheel (9) are arranged in the same horizontal plane (20), and **in that** the third pinion shaft (17) of the fourth and fifth compressor stage (IV, V) is arranged above this plane (20).

2. Turbo-compressor according to claim 1,
**characterized in that**
driving unit (1) is constructed as a steam turbine and is located in one power line together with gear-type compressor (2) and that the axis of driving unit (1) and the axis of large wheel (9) of the gear-type compressor (2) are arranged in the same horizontal plane (20).

3. Turbo-compressor according to claim 2,
**characterized in that**
the gear-type compressor (2) is arranged in one power line between the driving unit (1) constructed as a steam turbine, on the one side, and motor/generator (3) connected with expander (4) on the other side, and that the axis of the driving unit (1), the large wheel (9) of the gear-type compressor (2), the motor/generator (3) and the expander (4) are arranged in the same horizontal plane (20).

## Revendications

1. Turbocompresseur multiétages, qui est conçu comme un compresseur à mécanisme (2) avec un mécanisme intégré, qui comporte une grande roue (9) centrale avec un arbre (13), qui est en prise avec plusieurs pignons (14, 15), chaque pignon étant placé de façon solidaire en rotation sur un arbre de pignon (16, 17) et un rotor d'un étage de compresseur (II, III, IV, V) étant disposé sur les extrémités des arbres de pignon respectifs et un pignon d'entraînement (8), qui est placé de façon solidaire en rotation sur un arbre d'entraînement (6) relié à un ensemble d'entraînement (1), étant en prise avec la grande roue (9) et un pignon (10), placé sur un arbre de pignon d'un premier étage de compresseur (I),
**caractérisé en ce que**
l'arbre d'entraînement (6), le premier arbre de pignon (11), le deuxième arbre de pignon (16) du deuxième et troisième étage de compresseur (II, III), l'arbre (13) de la grande roue (9) sont disposés sur le même plan horizontal (20) et que le troisième arbre de pignon (17) du quatrième et cinquième étage de compresseur (IV, V) est disposé au-dessus de ce plan.

2. Turbocompresseur selon la revendication 1, **caractérisé en ce que** l'ensemble d'entraînement (1) est conçu comme turbine de vapeur et disposé conjointement avec le compresseur à mécanisme (2) dans une branche de machine et **en ce que** l'axe de l'ensemble d'entraînement (1) et l'ase de la grande roue (9) du compresseur à mécanisme (2) sont disposés dans le même plan horizontal (20).

3. Turbocompresseur selon la revendication 2, **caractérisé en ce que** le turbocompresseur à mécanisme (2) est disposé dans une branche de machine entre l'ensemble d'entraînement (1) conçu comme turbine à vapeur sur un côté et un moteur/générateur (3) relié à un expanseur (4) sur l'autre côté et **en ce que** l'axe de l'ensemble d'entraînement (1), de la grande roue (9) du compresseur à mécanisme (2), du monteur/générateur (3) et de l'expanseur (4) sont disposés dans le même plan (20) horizontal.
